# DEMANDE DE BREVET EUROPEEN

(11) **EP 0 381 582 A1**
(43) Date de publication de la demande: **08.08.1990**
(21) Numéro de dépôt: 90400262.3
(22) Date de dépôt: 31.01.1990
(51) Int. Cl.: H01R 13/621

(54) **Connecteur électrique**

(30) Priorité: 03.02.1989 FR 8901420
(71) Demandeur: Drogo, Pierre, F-45570 Ouzouer sur Loire (FR)
(72) Inventeur: Drogo, Pierre, F-45570 Ouzouer sur Loire (FR)
(74) Mandataire: Durand, Yves Armand Louis

(57) **Abrégé**

La présente invention concerne un connecteur électrique.

Le connecteur est caractérisé en ce qu'il comprend des moyens de liaison (24, 26, 27, 28) entre le corps (4) de fiche (2) et le verrou (3) du connecteur destinés à freiner la rotation du verrou (3) dans le sens du dévissage suivant un effort supérieur à l'effort de freinage du verrou dans le sens du vissage de ce dernier.

Le connecteur électrique trouve application notamment dans le domaine de l'aéraunotique.

## Description

La présente invention concerne un connecteur électrique servant à la connexion de câbles électriques.

Un tel connecteur trouve application notamment au véhiculage de signaux rapides d'informations comme c'est le cas par exemple pour les appareils de commande et de contrôle utilisés dans les avions.

On connaît un connecteur électrique du type comprenant une embase, une fiche et un verrou monté sur le corps de fiche pour solidariser la fiche à l'embase par vissage. Des moyens de liaison entre le corps de fiche et le verrou sont prévus pour freiner la rotation dans un sens et dans l'autre du verrou relativement au corps de fiche. Ces moyens de liaison sont particulièrement destinés à empêcher le desserrage du verrou du corps de l'embase lors de vibrations externes transmises au connecteur électrique. Les moyens de liaison sont constitués par des cannelures disposées sur la circonférence d'une portion annulaire du corps de fiche en s'étendant parallèlement à l'axe longitudinal de ce corps et par un certain nombre de lames métalliques élastiques fixées de façon angulairement équidistantes à une paroi cylindrique interne du verrou et comportant chacune un bossage s'encliquetant dans les espaces entre cannelures adjacentes.

Cependant, de tels moyens de freinage offrent peu de résistance notamment au desserrage ou dévissage du verrou du corps de l'embase et sont donc pratiquement inefficaces.

De plus, la fixation des lames du moyen de freinage au corps du verrou n'est pas commode, ce qui ne facilite pas non plus leur changement en cas de défectuosité.

La présente invention a pour but d'éliminer les inconvénients ci-dessus en proposant un connecteur électrique du type comprenant une embase, une fiche, un verrou monté sur le corps de fiche pour solidariser la fiche à l'embase par vissage et des moyens de liaison entre le corps de fiche et le verrou freinant la rotation dans les deux sens du verrou relativement au corps de fiche et caractérisé en ce que les moyens de liaison sont agencés de façon à freiner la rotation du verrou dans le sens du dévissage de celui-ci suivant un effort supérieur à l'effort de freinage du verrou dans le sens du vissage de ce dernier.

Selon une caractéristique de l'invention, les moyens de liaison comprennent des première et seconde roues coaxiales, dont les faces latérales se faisant face comportent des dents, chacune à flancs respectivement en pentes douce et abrupte, maintenues en engrènement les unes avec les autres par la force de rappel d'un organe élastique, la seconde roue étant solidaire du corps du verrou tandis que la première roue est immobilisée en rotation relativement au corps de fiche et peut se déplacer axialement relativement à celui-ci à l'encontre de la force de rappel de l'organe élastique, de sorte que la rotation du verrou dans le sens du vissage provoque le glissement des flancs à pente douce des dents de la seconde roue sur les flancs à pente douce correspondants des dents de la première roue et la rotation du verrou dans le sens du dévissage amène les flancs à pente abrupte des dents de la seconde roue en butée contre les flancs à pente abrupte correspondants des dents de la première roue.

Selon une autre caractéristique de l'invention, le corps de fiche comprend au moins un ergot solidaire de celui-ci engagé dans une rainure interne de forme conjuguée de la première roue.

Selon encore une autre caractéristique de l'invention deux ergots diamètralement opposés sont solidarisés au corps de fiche et engagés respectivement dans deux rainures internes conjuguées de la première roue.

Avantageusement, la seconde roue est solidarisée au corps du verrou par vissage de celle-ci dans le corps du verrou.

De préférence, l'organe élastique de rappel est constitué par un anneau ondulé interposé entre la face latérale de la première roue opposée à sa face dentée et une paroi annulaire interne du verrou.

Selon toujours une autre caractéristique, le corps de fiche comprend une collerette en appui contre la face latérale de la paroi annulaire interne opposée à celle servant d'appui à l'organe élastique de rappel.

Pour l'assemblage du verrou au corps de fiche, la paroi annulaire interne du verrou comprend deux rainures de passage respectivement des deux ergots entre la première roue et la paroi annulaire, les deux ergots étant ensuite logés respectivement dans les deux rainures de la première roue par rotation du corps de fiche relativement au verrou.

Le verrou comprend un filetage intérieur réalisé du côté de la face latérale de la paroi annulaire interne du verrou sur laquelle est en appui la collerette et coopérant avec un filetage extérieur du corps de l'embase.

De préférence, les deux roues dentées sont en acier dur.

L'invention sera mieux comprise, et d'autres buts, détails et avantages de celle-ci apparaîtront plus clairement au cours de la description explicative qui va suivre faite en référence aux dessins schématiques annexés donnés uniquement à titre d'exemple illustrant un mode de réalisation de l'invention, et dans lesquels :
La figure 1 est une vue éclatée du connecteur électrique conforme à l'invention.
Les figures 2A et 2B représentent respectivement deux portions des deux roues dentées utilisées dans le connecteur de l'invention, et
La figure 3 est une vue en coupe longitudinale du connecteur suivant la ligne III-III de la figure 1, en position assemblée.

En se reportant aux figures, le connecteur électrique comprend une embase 1 destinée à être fixée à un support fixe approprié, une fiche 2 et un verrou 3 monté sur le corps 4 de la fiche 2 pour solidariser celle-ci à l'embase 1.

Le corps 5 du verrou 3 se présente sous la forme d'un manchon comportant un filetage intérieur 6 usiné sur une portion d'entrée déterminée de la paroi cylindrique interne du manchon. Le manchon 5 comprend également une paroi annulaire interne 7 séparée du filetage intérieur 6 et comportant deux rainures diamétralement opposées 8 traversant la paroi 7. Un filetage intérieur 9 est également usiné sur une portion de sortie de la paroi cylindrique interne du manchon 5 et définit avec la paroi annulaire 7 une cavité de logement annulaire 10. Le manchon 5 comprend sur sa périphérie extérieure un certain nombre de secteurs en relief striés 11 angulairement et régulièrement espacés les uns des autres et destinés à faciliter manuellement la manoeuvre du verrou 3 lors des opérations de vissage ou de dévissage de celui-ci. Ces secteurs striés 11 définissent entre eux des espaces 12 permettant à une clé à griffe de serrer énergiquement le verrou 3 à l'embase 1 ou de le desserrer de celle-ci.

Le corps 13 de l'embase 1 comprend une plaque de fixation 14, une portion tubulaire 15 solidaire d'une face de la plaque 14 et un embout tubulaire 16 solidaire de la face opposée de la plaque 14 et disposé coaxialement à la portion tubulaire 15 de façon à définir ensemble un passage cylindre interne. La portion 15 comprend un filetage extérieur 17 de même pas que le filetage intérieur 6 du verrou 3 tandis que l'embout 16 comporte également un filetage extérieur 18 destiné à coopérer avec une bague filetée (non représentée) de fixation d'un câble de raccordement électrique à l'embout 16.

La fiche 2 a son corps 4 généralement cylindrique dans lequel est fixé un insert 20 en une matière électriquement isolante comportant des canaux 21 à l'intérieur desquels se logent des broches mâles ou femelles (non représentées) du connecteur. Le corps 4 comprend une collerette 22 située à proximité du plan médian transversal du corps. Sur la portion de cylindre située à droite de la collerette 22 au vu des figures 1 et 3, destinée à s'engager dans la portion tubulaire 15 de l'embase 1 et à l'extrémité de celle-ci, sont usinées un certain nombre de languettes 23 angulairement et régulièrement espacées. Ces languettes permettent un positionnement relatif du corps 4 de fiche à l'embase 1 en s'engageant respectivement dans des rainures (non représentées) situées dans la zone cylindrique de raccordement des portions tubulaires 15 et 16. La portion de cylindre du corps 4 à gauche de la collerette 22 comprend de la droite vers la gauche deux ergots diamétralement opposés 24 et un filetage extérieur 25 dont le diamètre nominal est inférieur au diamètre de l'ouverture définie par la paroi annulaire 7. Le filetage 25 coopère avec une bague de fixation (non représentée) d'un câble de raccordement électrique au corps 4 de fiche.

Le corps 4 de fiche et le corps 5 du verrou 3 sont reliés entre eux par des moyens de liaison qui sont agencés de façon à freiner la rotation du verrou 3 relativement à la fiche 2 dans le sens du dévissage suivant un effort supérieur à l'effort de freinage du verrou 3 dans le sens du vissage de ce dernier. Ces moyens de liaison comprennent une première roue en forme de couronne 26 ayant un diamètre extérieur inférieur au diamètre de la cavité annulaire 10, un organe élastique 27, constitué dans le cas présent par une rondelle métallique ondulée de diamètre extérieur inférieur au diamètre de la cavité 10, et destiné à exercer une force de rappel de la roue 26 contre une face latérale annulaire d'une deuxième roue en forme de couronne 28 à filetage extérieur 29 destiné à coopérer avec le filetage intérieur 9 de même pas. La roue 26 et l'organe 27 sont ainsi logés dans la cavité 10. L'organe élastique 27 est interposé entre la paroi annulaire 7 et une face latérale correspondante de la roue 26, dont la face latérale opposée comprend, taillées dans celle-ci, des dents 26a s'engrenant dans des dents identiques 28a taillées dans la face latérale en vis-à-vis de la seconde roue 28. Les dents 26a et 28a sont taillées de façon à comporter des flancs en pente abrupte ou raide respectivement 26a1 et 28a1 et des flancs opposés à pente douce respectivement 26a2 et 28a2. La première roue 26 comporte deux rainures internes traversantes diamétralement opposées 26b dans lesquelles s'engagent respectivement les deux ergots 24 solidaires du corps de fiche 2. Lorsque la seconde roue 28 est vissée et bloquée jusqu'au fond du filetage intérieur 9, les dents 26a et 28a respectivement des roues 26 et 28 sont maintenues en engrènement les unes avec les autres par la force élastique de l'organe 27. En position de montage, les roues 26 et 28 et l'organe élastique 27 sont coaxiaux à l'axe longitudinal du corps 13 de l'embase 1 et la collerette 22 est en appui contre la face annulaire correspondante de la paroi 7 opposée à celle retenant l'organe élastique 27. Bien entendu, pour permettre le passage de la partie filetée 25, les roues 26, 28 et l'organe élastique 27 ont chacun un diamètre interne supérieur au diamètre nominal du filetage 25.

Avant de fixer la fiche 2 à l'embase 1 par le verrou 3, l'assemblage du corps 4 de la fiche 2 au corps 5 du verrou est effectué en introduisant le corps 4 axialement dans le verrou 3 de façon que la partie filetée 25 traverse la paroi annulaire 7, l'organe élastique 27 et les roues 26, 28 et en engageant ensuite les deux ergots 24 à travers respectivement les deux rainures 8 de la paroi 7 qui se trouvent alors dans la portion d'espace laissée libre par l'organe élastique 27 entre la première roue 26 et la paroi 7. En tournant le corps 4 de fiche relativement au corps 5 du verrou 3, les deux ergots 24 se logent respectivement dans les deux rainures 26b de la première roue 26. Puis, on visse par les filetages 9 et 17 le verrou 3 à l'embase 1. La rotation du verrou 3 dans le sens du vissage matérialisé par la flèche F entraîne en rotation dans le même sens la seconde roue 28 relativement à la première roue 26 qui est immobilisée en rotation relativement au corps 4 de fiche par les deux ergots 24. Ainsi, les flancs en pente douce 28a2 des dents 28a de la roue 28 glissent sur les flancs correspondants 26a2 des dents 26a de la roue 26, engendrant ainsi un effort de freinage à la rotation du verrou 3 relativement faible. Une fois le verrou 3 bloqué à l'embase 1, le desserrage du verrou, pouvant être provoqué par des vibrations externes transmises au connecteur électrique assemblé, est empêché par les flancs à pente raide ou abrupte 26a1, 28a1 des dents 26a et 28a des roues 26 et 28. En effet, la rotation du verrou 3 dans le sens contraire à la flèche F s'accompagne d'une rotation dans le même sens de la roue 28 relativement à la roue 26 mais cette rotation est stoppée par les flancs abrupts des dents 28a de la roue 28 venant en butée contre les flancs abrupts correspondants des dents 26a de la roue 26. Seul un effort relativement important appliqué à la roue 28 permet aux dents 28a de sauter par dessus les dents 26a et ce à l'encontre de la force de rappel de l'organe élastique 27. On réalise de la sorte un blocage du verrou 3 dans le sens du dévissage suffisamment efficace pour résister aux efforts résultant des vibrations externes tendant à desserrer le verrou 3.

De plus, le montage et le démontage des roues 26, 28 et de l'organe élastique 27 sont relativement aisés contrairement aux connecteurs électriques connus jusqu'à maintenant.

Selon une variante, il est possible d'obtenir les mêmes effets ci-dessus mentionnés en solidarisant la roue 26 au verrou 3 et immobilisant en rotation la roue 28 au corps 4 de fiche 2 à l'aide d'ergots identiques aux ergots 24, l'organe élastique 27 étant bien entendu placé du côté de la roue 28 de façon que les dents 28a de cette dernière soient maintenues élastiquement en engrènement avec les dents 26a de la roue 26, lesquelles dents ont leurs flancs en pente douce glissant les uns sur les autres quand la roue 26 est entraînée dans le sens de rotation correspondant au vissage du verrou et leurs flancs en pente abrupte venant en butée les uns contre les autres dans le sens du dévissage du verrou 3.

## Revendications

1. Connecteur électrique du type comprenant une embase (1), une fiche (2), un verrou (3) monté sur le corps (4) de fiche pour solidariser la fiche (2) à l'embase (1) par vissage et des moyens de liaison entre le corps (4) de fiche (2) et le verrou (3) freinant la rotation dans les deux sens du verrou (3) relativement au corps (4) de fiche et agencés de façon à freiner la rotation du verrou (3) dans le sens du dévissage de celui-ci suivant un effort supérieur à l'effort de freinage du verrou (3) dans le sens du vissage de ce dernier, caractérisé en ce que les moyens de liaison comprennent deux roues coaxiales (26, 28), dont les faces latérales se faisant face comportent des dents (26a, 28a), chacune à flancs respectivement en pentes douce et abrupte, maintenues en engrènement les unes avec les autres par la force de rappel d'un organe élastique (27), la roue (28) étant solidaire du corps (5) du verrou (3) tandis que l'autre roue (26) est immobilisée en rotation relativement au corps (4) de fiche (2) et peut se déplacer axialement relativement à celui-ci à l'encontre de la force de rappel de l'organe élastique (27), de sorte que la rotation du verrou (3) dans le sens du vissage provoque le glissement des flancs à pente douce (28a2) des dents (28a) de la roue (28) sur les flancs à pente douce correspondants (26a2) des dents (26a) de l'autre roue (26) et la rotation du verrou (3) dans le sens du dévissage amène les flancs à pente abrupte (28a1) des dents (28a) de la roue (28) en butée contre les flancs à pente abrupte correspondants (26a1) des dents (26a) de l'autre roue (26).

2. Connecteur selon la revendication 1, caractérisé en ce que le corps (4) de fiche comprend au moins un ergot (24) solidaire de celui-ci engagé dans une rainure interne de forme conjuguée (26b) de l'autre roue (26) précitée.

3. Connecteur selon la revendication 2, caractérisé en ce que deux ergots (24) diamètralement opposés sont solidarisés au corps (4) de fiche et engagés respectivement dans deux rainures internes conjuguées (26b) de l'autre roue (26) précitée.

4. Connecteur selon l'une des revendications précédentes, caractérisé en ce que la roue (28) précitée est solidarisée au corps (5) du verrou (3) par vissage de celle-ci dans le corps (5) de verrou (3).

5. Connecteur électrique selon l'une des revendications précédentes, caractérisé en ce que l'organe élastique de rappel (27) est constitué par un anneau ondulé interposé entre la face latérale de la roue (26) opposée à sa face dentée et une paroi annulaire interne du corps (5) du verrou (3).

6. Connecteur selon l'une des revendications précédentes, caractérisé en ce que l'autre roue (26) précitée et l'anneau élastique (27) sont logés dans une cavité annulaire définie entre la roue (28) et la paroi annulaire (7) précitée.

7. Connecteur électrique selon l'une des revendications précédentes, caractérisé en ce que le corps (4) de fiche (2) comprend une collerette (22) en appui contre la face latérale de la paroi annulaire interne (7) précitée opposée à celle servant d'appui à l'organe élastique de rappel (27).

8. Connecteur électrique selon l'une des revendications précédentes, caractérisé en ce que pour l'assemblage du verrou (3) au corps (4) de fiche (2), la paroi annulaire interne (7) précitée du verrou (3) comprend deux rainures (8) de passage respectivement des deux ergots (24) entre l'autre roue (26) précitée et la paroi annulaire interne (7), les deux ergots (24) étant ensuite logés respectivement dans les deux rainures (26b) de la roue (26) par rotation du corps (4) de fiche (2) relativement au verrou (3).

9. Connecteur électrique selon l'une des revendications précédentes, caractérisé en ce que le verrou (3) comprend un filetage intérieur (9) réalisé du côté de la face latérale de la paroi annulaire (7) précitée sur laquelle est en appui la collerette (22) et coopérant avec un filetage extérieur correspondant du corps (13) de l'embase (1).

10. Connecteur électrique selon l'une des revendications précédentes, caractérisé en ce que les deux roues dentées (26, 28) sont en acier dur.
